# EUROPÄISCHE PATENTSCHRIFT

(11) **EP 1 082 194 B1**
(45) Veröffentlichungstag und Bekanntmachung des Hinweises auf die Patenterteilung: **24.07.2002**
(21) Anmeldenummer: 99936398.9
(22) Anmeldetag: 02.06.1999
(51) Int. Cl.: B24B 23/03, B24B 23/04

(54) **MOTORBETRIEBENE HANDSCHLEIFMASCHINE**
POWER OPERATED PORTABLE GRINDER
PONCEUSE A MAIN ENTRAINEE PAR MOTEUR

(30) Priorität: 12.11.1998 DE 19852137
(43) Veröffentlichungstag der Anmeldung: 14.03.2001
(73) Patentinhaber: ROBERT BOSCH GMBH, 70442 Stuttgart (DE)
(72) Erfinder: TIEDE, Steffen, D-70180 Stuttgart (DE)
(86) Internationale Anmeldenummer: DE9901630
(87) Internationale Veröffentlichungsnummer: WO0029170

(56) Entgegenhaltungen:
- EP-A- 0 694 365
- EP-A- 0 820 838

## Beschreibung

### Stand der Technik

Die Erfindung geht aus von einer motorgetriebenen Handschleifmaschine nach der Gattung des Anspruchs 1.

Gemäß EP-Patent 0694 365 ist eine Handschleifmaschine bekannt, die durch Wechsel unterschiedlicher Schleifteller sowohl als Schwing- als auch als Exzenterschleifer verwendbar ist. Ein erster Schleifteller ist so mit der Handschleifmaschine kuppelbar, daß der Schleifteller eine nicht drehende Orbitalbewegung im Modus Schwingschleifer ausführt. Ein zweiter Schleifteller ist nach Demontage des ersten Schleiftellers so mit der Handschleifmaschine kupppelbar, daß er eine Dreh- und gleichzeitig eine Orbitalbewegung im Modus Exzenterschleifer ausführt. Dabei ist die Schleif-Abtragsleistung im Exzenterschleifermodus durch die Dreh-Orbitalbewegung höher als im Schwingschleifermodus.

Die bekannte Handschleifmaschine hat sowohl als Exzenterschleifer als auch als Schwingschleifer den gleichen Exzenterhub bzw. Schwingkreisdurchmesser. Dieser ist gegenüber bisherigen, nur als Schwingschleifer dienenden Geräten verhältnismäßig groß und die erreichbare Oberflächengüte beim Schwingschleifen verhältnismäßig gering bzw. zu grob. Andererseits ist der Exzenterhub bzw. der Schwingkreisdurchmesser für Exzenterschleifer zu klein und führt zu einer verhältnismäßig geringen Abtragsleistung beim Exzenterschleifen.

### Vorteile der Erfindung

Die erfindungsgemäße Handschleifmaschine mit den Merkmalen des Anspruchs 1 hat den Vorteil, daß sowohl beim Schwingals auch beim Exzenterschleifen infolge mehrerer wählbarer, unterschiedlicher Exzenterhubgrößen das Leistungsoptimum für die jeweilige Schleifaufgabe erreichbar ist, indem die Handschleifmaschine mindestens zwei Exzenterzapfen mit unterschiedlicher Exzentrizität, insbesondere gemeinsam fest eingebaut, aufweist, wobei jeweils einem der zwei Exzenterzapfen ein Schleifteller zugeordnet ist. Dabei ist der Exzenterhub nur durch Wechsel des Schleiftellers änderbar, so daß mit dem Schwingschleifteller eine geringere Abtragsleistung aber hohe Oberflächenqualität und mit dem Exzenterschleifteller eine höhere Abtragsleistung ohne die beim Schwingschleifen mögliche hohe Oberflächenqualität erreichbar ist.

Durch die Anordnung zweier axial benachbarter, unterschiedlicher Exzenterzapfen sind diese besonders einfach herstellbar und es kann sowohl im Schwing- als auch im Exzenterschleifermodus mit unterschiedlichem Exzenterhub gearbeitet werden, so daß sich gegenüber bisherigen Handschleifmaschinen eine höhere Leistungsvielfalt ergibt.

Dadurch, daß die Exzenterzapfen mit unterschiedlichen Schleiftellern, insbesondere unterschiedlich hinsichtlich Masse und Grundfläche, koppelbar sind, ist die Handschleifmaschine den Bedingungen für groß- und kleinflächige Schleifarbeiten besser anpaßbar.

Dadurch, daß die Exzenterzapfen unterschiedliche Durchmesser haben und die unterschiedlichen Schleifteller nicht an andere als die zugeordneten Exzenterzapfen passen, ist deren versehentliche Koppelung mit einem dafür nicht vorgesehenen Schleifteller nicht möglich. Dadurch ist eine Kodierung geschaffen, durch die eine Verwechslung der Schleifteller ausgeschlossen ist. Dies ist vorteilhaft, weil dadurch ungünstige Betriebsbereiche bzw. Einsätze außerhalb des Leistungsoptimums sicher vermeidbar sind.

Dadurch, daß die Exzenterzapfen gemeinsam am freien Ende eines Ventilators der Handschleifmaschine sitzen, ist dieser einfach herstellbar, wobei auch die Schleifteller einfach aufbaubar und leicht montierbar sind.

Dadurch, daß die Tellerlager sich in der Montagelage der Schleifteller an einer gleichen axialen Stützfläche des Exzenterträgers abstützen, ist die Biegesteifigkeit bzw. die Kippsicherheit der Schleifteller beim Schleifen deutlich verbessert, wobei die als Lagersitze der Tellerlager dienenden Exzenterzapfen gegen Biegen entlastet werden.

Dadurch, daß die unterschiedlichen Schleifteller, d.h. der für Schwingschleifen und der für Exzenterschleifen so dimensioniert sind, daß jeweils das Produkt der Schleiftellermasse und des vorgesehenen Exzenterhubs gleich ist, ist eine optimale Auswuchtung und Vibrationsfreiheit der Handschleifmaschine sowohl beim Schwingschleifen als auch beim Exzenterschleifen gesichert.

### Zeichnung

Die Erfindung ist anhand eines Ausführungsbeispiels mit zugehöriger Zeichnung erläutert.

Es zeigen:
Figur 1 eine teilweise längsgeschnittene Explosionsdarstellung der erfindungsgemäßen Handschleifmaschine mit zwei auswechselbaren Schleiftellern,
Figur 2, die Handschleifmaschine teilweise längsgeschnitten als Schwingschleifer und
Figur 3 die teilweise längsgeschnittene erfindungsgemäße Handschleifmaschine als Exzenterschleifer.

### Beschreibung des Ausführungsbeispiels

Die in Figur 1 ausschnittsweise dargestellte Handschleifmaschine 10 besteht aus einem Gehäuse 12, das einen nichtdargestellten Handgriff mit Schalter zur Betätigung des ebenfalls nicht dargestellten Elektromotors sowie eine Abtriebswelle 18 trägt, die mit dem Motor gekoppelt ist und um eine Wellenachse 19 drehbar in einem Wälzlager 20 geführt ist.

Das untere Ende der Abtriebswelle 18 sitzt drehfest in einer zentrischen Bohrung 21 eines Ventilators 22. Der Ventilator 22 trägt nicht näher bezeichnete Lüfterflügel, sowohl auf seiner der Abtriebswelle 18 zugewandten Seite als auch auf seiner der Abtriebswelle 18 abgewandten Seite. Der Ventilator 22 ist radial gegenüber dem Gehäuse 12 abgedichtet, so daß ihn in axialer Richtung kein Luftstrom passiert. Dadurch wirkt sein der Abtriebswelle 18 zugewandter Bereich als Kühlventilator zur Motorlüftung und der der Abtriebswelle 18 abgewandte Bereich als Saugventilator zum Absaugen und zum Abtransport des Schleifstaubs durch einen Ausblasstutzen 52 in einen daran befestigbaren, nichtdargestellten Staubbehälter.

Der Ventilator 22 trägt Ausgleichsmassen 24, die die Unwucht der exzentrisch angetriebenen, axial unterhalb des Ventilators 22 angeordneten Schleifteller 34, 40 ausgleichen.

Der Ventilator 22 trägt auf seinem unteren axialen Ende zwei Exzenterzapfen 26, 28 mit jeweils unterschiedlicher Exzentrizität und eine im zweiten Exzenterzapfen 28 zentrische, gegenüber der Wellenachse 19 exzentrische Gewindebohrung 30 zur Aufnahme einer Schraube 32 mit Unterlegscheibe 44 zur Befestigung der Schleifteller 34, 40. Außerdem weist der Ventilator 22 eine für die Exzenterzapfen 26, 28 gemeinsame axiale Stützfläche 53 zur Anlage der Rückseite der Schleifteller 34, 40 bzw. der nicht näher bezeichneten Stirnseiten der Lager-Innenringe der Lager 38, 42 (Fig. 2, 3) auf.

Der der Handschleifmaschine 10 zunächst benachbarte Schleifteller 34 trägt elastische Schwingelemente 36, die in Aufnahmebohrungen 37 des Gehäuses 12 festlegbar sind und die, wie bei Schwingschleifern bekannt, den Schleifteller 34 am Rotieren hindern, ohne dessen kreisende Bewegung zu beeinträchtigen.

Der Schleifteller 34 trägt mittig ein als Wälzlager ausgestaltetes Tellerlager 38 und einen mit dessen nicht näher bezeichneten Innenring gekoppelten, gegenüber der Drehachse 35 des Schleiftellers 34 zentralen Zwischenring 39. Der Zwischenring 39 ist dem zweiten Exzenterzapfen 28 zugeordnet und umgreift diesen in der Montagelage des Schleiftellers 34 mit geringem Spiel. Der Innenring des Wälzlagers 38 übergreift dabei auch den ersten und den zweiten Exzenterzapfen 26, 28 mit radialem Spiel und stützt sich axial an der unteren Stirnseite 53 des Ventilators 22 ab, so daß die Lage des Schleiftellers 34, 40 beim Schwing- bzw. Exzenterschleifen sicher und insbesondere beim Exzenterschleifen gegen Kippen stabil ist, wobei die Massenschwerpunkte der Schleifteller 34, 40 je auf gleicher axialer Ebene liegen.

Der Schleifteller 34 trägt auf seiner unteren, den Schwingelementen 36 abgewandten Seite, einen Klettbelag 46, mit dem ein auf seiner Rückseite mit Velour 48 beschichtetes Schleifblatt 50 verbindbar ist.

In Betrachtungsrichtung nach unten folgt auf den Schleifteller 34 ein gegen diesen austauschbarer zweiter Schleifteller 40. Der Schleifteller 40 dient als Exzenterschleifteller, wobei dessen Tellerlager 42 dem ersten Exzenterzapfen 26 zugeordnet ist, so daß es in der Montagelage mit seinem nicht näher bezeichneten Innenring den Exzenterzapfen 26 spielfrei und den zweiten Exzenterzapfen 28 mit radialem Spiel umgreift und sich dabei stirnseitig an der axialen Stützfläche 53 des Ventilators 22, insbesondere gegen Kippen sicher abstützt.

Durch Einschrauben der Schraube 32 mit Unterlegscheibe 44 in die Gewindebohrung 30 ist der Schleifteller 40 gegenüber dem Exzenterzapfen 26 axial gesichert festlegbar. Auf seiner Unterseite trägt der Schleifteller 40 einen Klettbelag 46 zum Festhalten eines Schleifblatts 50 an dessen mit Velour 48 beschichteten Rückseite. Der Schleifteller 40 und das Schleifblatt 50 sind kreisrund, während der (Schwing)-Schleifteller 34 eine z.B. runde, dreieckige oder anderweitig vieleckige Grundfläche haben kann. Mit diesen Grundflächen stimmen die zugeordneten Schleifblätter 48 überein.

Figur 2 zeigt die Handschleifmaschine 10 in Kombination mit dem ersten Schleifteller 34 zur Verwendung als Schwingschleifer. Dabei werden die Einzelteile gemäß Erläuterung zu Figur 1 nicht wiederholt aufgeführt, sondern nur darauf hingewiesen, daß die verhältnismäßig geringe Exzentrizität e1 aus dem Abstand der Wellenachse 19 gegenüber der Drehachse 35 des Schleiftellers 34 bzw. gegenüber der Mitte des Exzenters 28 gut erkennbar ist.

In Figur 3 ist die Handschleifmaschine 10 gemäß Figur 1 mit montiertem Schleifteller 40 zur Verwendung als Exzentertellerschleifer dargestellt. Ebenfalls sollen hier die in Figur 1 angeführten Einzelheiten nicht nochmals aufgeführt werden, es soll nur darauf hingewiesen werden, daß die gegenüber dem Schwingschleifer nach Figur 2 etwa doppelt so große, aber zumindest größere Exzentrizität e2 zwischen der Wellenachse 19 und der Drehachse 41 des Schleiftellers 40 bzw. gegenüber der Mitte des Exzenters 26 deutlich erkennbar ist. Erkennbar ist auch, daß die Schraube 32 gegenüber dem Schleifteller 40 nicht zentrisch angeordnet ist, sondern nur gegenüber dem Schleifteller 34 gemäß Figur 2.

Die Figuren 2 und 3 lassen erkennen, daß die Schleifteller 34 und 40 unterschiedlich groß und schwer sind. Genauer gesagt, ist die Masse des Schwing-Schleiftellers 34 gegenüber der des Exzenter-Schleiftellers 40 doppelt so groß, so daß sich durch die beim Schleifteller 34 gegenüber dem Schleifteller 40 halbe Exzentrizität bei beiden Schleiftellern 34, 40 gleiche Auswuchtungsbedingungen ergeben und somit eine einzige Auswuchtmassen-Anordnung für beide Betriebszustände der Handschleifmaschine 10, d.h. als Exzenter- und.als Schwingschleifer ausreicht.

## Patentansprüche

1. Motorisch betriebene Handschleifmaschine (10) mit exzentrisch angetriebenem, mit maschinenseitigem Exzenterzapfen (26, 28) kuppelbarem Schleifteller (34, 40), wie beispielsweise Exzenterschleifer oder Handschwingschleifer, **dadurch gekennzeichnet, daß** die Handschleifmaschine (10) mehrere, insbesondere zwei, gemeinsam angeordnete Exzenterzapfen (26, 28) mit unterschiedlicher Exzentrizität aufweist.

2. Handschleifmaschine nach Anspruch 1, **dadurch gekennzeichnet, daß** die zwei Exzenterzapfen (26, 28) axial aufeinanderfolgend, insbesondere als Teil eines Ventilators (22), angeordnet sind.

3. Handschleifmaschine nach Anspruch 1 oder 2, **dadurch gekennzeichnet, daß** die Exzenterzapfen (26, 28) mit unterschiedlichen Schleiftellern (34, 40), insbesondere unterschiedlich hinsichtlich Masse und Grundfläche, koppelbar sind.

4. Handschleifmaschine nach Anspruch 3, **dadurch gekennzeichnet, daß** jeder der unterschiedlichen Schleifteller (34, 40) nur in einen einzigen der Exzenterzapfen (26, 28) paßt.

5. Handschleifmaschine nach einem der Ansprüche 3 oder 4, **dadurch gekennzeichnet, daß** der Schleifteller (40), der dem Exzenterzapfen (26) mit größerer Exzentrizität e2 zugeordnet ist, gegenüber dem Schleifteller (34), der dem Exzenterzapfen (28) mit kleinerer Exzentrizität e1 zugeordnet ist, eine im Verhältnis des Exzentrizitätsunterschieds von e2 zu e1 unterschiedliche Masse hat.

6. Handschleifmaschine nach einem der vorhergehenden Ansprüche, **dadurch gekennzeichnet, daß** der Exzenterzapfen (28) mit der kleineren Exzentrizität e1 am äußersten freien Ende, benachbart zum Exzenterzapfen (26) mit der größeren Exzentrizität e2 angeordnet ist.

7. Handschleifmaschine nach einem der vorhergehenden Ansprüche, **dadurch gekennzeichnet, daß** der Schleifteller (40), insbesondere nicht lösbar, mit einem, insbesondere als Wälzlager ausgestalteten, Tellerlager (42) verbunden ist, mit dessen Innenring er den Exzenterzapfen (26) drehfest umgreift, insbesondere sich am Ventilator (22) abstützt.

8. Handschleifmaschine nach einem der vorhergehenden Ansprüche, **dadurch gekennzeichnet, daß** ein anderer Schleifteller (34), insbesondere nicht lösbar, mit einem, insbesondere als Wälzlager ausgestalteten, zentrischen Tellerlager (38) verbunden ist, dessen Innenring über einen Zwischenring (39) mit dem Exzenterzapfen (28) mit der kleineren Exzentrizität koppelbar ist, wobei der Innenring des Wälzlagers (38) den Exzenterzapfen (26) mit radialem Abstand übergreift.

9. Handschleifmaschine nach Anspruch 7, **dadurch gekennzeichnet, daß** der Schleifteller (34) Kupplungsteile, insbesondere elastische Schwingelemente (36), trägt, die auf der dem Schleifteller (34) abgewandten Seite am Gehäuse (12) der Handschleifmaschine festlegbar sind und die das Rotieren des Schleiftellers (34) verhindern, insbesondere einschränken.

10. Handschleifmaschine nach einem der vorhergehenden Ansprüche, **dadurch gekennzeichnet, daß** ein Exzenterzapfen (26) anstelle eines weiteren Exzenterzapfens (28) eine exzentrische Bohrung mit dessen Exzentrizität trägt.

11. Handschleifmaschine nach.einem der vorhergehenden Ansprüche, **dadurch gekennzeichnet, daß** die Exzenterzapfen (26, 28) unterschiedliche Durchmesser aufweisen.

12. Handschleifmaschine nach einem der vorhergehenden Ansprüche, **dadurch gekennzeichnet, daß** die Tellerlager (38, 42) sich in der Montagelage der Schleifteller (34, 40) an einer gleichen axialen Stützfläche (53) des Exzenterträgers abstützen.

## Claims

1. Motor-operated hand-held sanding machine (10) having an eccentrically driven sanding plate (34, 40) which can be coupled to eccentric pins (26, 28) on the machine side, such as, for example, a random-orbit sander or hand-held orbital sander, **characterized in that** the hand-held sanding machine (10) has several, in particular two, eccentric pins (26, 28) arranged together and having different eccentricity.

2. Hand-held sanding machine according to Claim 1, **characterized in that** the two eccentric pins (26, 28) are arranged so as to axially follow one another, in particular as part of a fan (22).

3. Hand-held sanding machine according to Claim 1 or 2, **characterized in that** the eccentric pins (26, 28) can be coupled to different sanding plates (34, 40), in particular different with regard to mass and base area.

4. Hand-held sanding machine according to Claim 3, **characterized in that** each of the different sanding plates (34, 40) fits only into one of the eccentric pins (26, 28).

5. Hand-held sanding machine according to either of Claims 3 and 4, **characterized in that** the sanding plate (40) which is assigned to the eccentric pin (26) having larger eccentricity e2, relative to the sanding plate (34) which is assigned to the eccentric pin (28) having smaller eccentricity e1, has a different mass in relation to the difference in eccentricity of e2 to e1.

6. Hand-held sanding machine according to one of the preceding claims, **characterized in that** the eccentric pin (28) having the smaller eccentricity e1 is arranged at the outermost free end adjacent to the eccentric pin (26) having the larger eccentricity e2.

7. Hand-held sanding machine according to one of the preceding claims, **characterized in that** the sanding plate (40) is connected, in particular in a non-detachable manner, to a plate bearing (42) which is designed in particular as a rolling-contact bearing and with whose inner ring said sanding plate (40) encloses the eccentric pin (26) in a rotationally fixed manner, and in particular is supported on the fan (22).

8. Hand-held sanding machine according to one of the preceding claims, **characterized in that** another sanding plate (34) is connected, in particular in a non-detachable manner, to a central plate bearing (38) which is designed in particular as a rolling-contact bearing and whose inner ring can be coupled via an intermediate ring (39) to the eccentric pin (28) having the smaller eccentricity, the inner ring of the rolling-contact bearing (38) enclosing the eccentric pin (26) with radial clearance.

9. Hand-held sanding machine according to Claim 7, **characterized in that** the sanding plate (34) carries coupling parts, in particular elastic oscillation elements (36), which can be secured to the housing (12) of the hand-held sanding machine on the side remote from the sanding plate (34) and which prevent, in particular restrict, the rotation of the sanding plate (34).

10. Hand-held sanding machine according to one of the preceding claims, **characterized in that** an eccentric pin (26), instead of a further eccentric pin (28), has an eccentric bore having the eccentricity of the latter.

11. Hand-held sanding machine according to one of the preceding claims, **characterized in that** the eccentric pins (26, 28) have different diameters.

12. Hand-held sanding machine according to one of the preceding claims, **characterized in that** the plate bearings (38, 42), in the fitted position of the sanding plates (34, 40), are supported on an identical axial supporting surface (53) of the eccentric support.

## Revendications

1. Ponceuse à main (10) entraînée par un moteur, comportant des plateaux de ponçage (34, 40) couplés à des embouts excentrés (26, 28) du côté de la machine pour un entraînement excentrique, comme par exemple une ponceuse excentrique ou une ponceuse vibrante à main,
**caractérisée en ce que**
la ponceuse vibrante à main (10) comporte plusieurs et notamment deux embouts excentrés, (26, 28) montés en commun et ayant une excentricité différente.

2. Ponceuse à main selon la revendication 1,
**caractérisée en ce que**
les deux embouts excentrés (26, 28) se font suite axialement notamment comme partie d'un ventilateur (22).

3. Ponceuse à main selon l'une quelconque des revendications 1 ou 2,
**caractérisée en ce que**
les embouts excentriques (26, 28) sont couplés à des plateaux de ponçage (34, 40) différents notamment par leur masse et leur surface de base.

4. Ponceuse à main selon la revendication 3,
**caractérisée en ce que**
chacun des plateaux de ponçage différents (34, 40) ne s'adapte que sur un unique embout excentré (26, 28).

5. Ponceuse à main selon l'une quelconque des revendications 3 ou 4,
**caractérisée en ce que**
le plateau de ponçage (40) associé à l'embout excentré (26) de plus grande excentricité e2, a par rapport au plateau de ponçage (34) associe à l'embout excentré (28) de plus petite excentricité e1, une masse différente dans le rapport de différence d'excentricité de e2 à e1.

6. Ponceuse à main selon l'une quelconque des revendications précédentes,
**caractérisée en ce que**
l'embout excentré (28) de petite excentricité e1 se trouve à l'extrémité extérieure libre, au voisinage de l'embout excentré (26) de grande excentricité e2.

7. Ponceuse à main selon l'une quelconque des revendications précédentes,
**caractérisée en ce que**
le plateau de ponçage (40) est relié notamment de manière non amovible à un palier de plateau (42) équipé notamment comme palier à roulement, et dont la bague intérieure entoure solidairement en rotation l'embout excentré (26) en s'appuyant notamment contre le ventilateur (22).

8. Ponceuse à main selon l'une quelconque des revendications précédentes,
**caractérisée en ce qu'**
un autre plateau de ponçage (34) est relié en particulier de manière non amovible à un palier de plateau (38), central, notamment en forme de palier à roulement et dont la bague intérieure est couplée par une bague intermédiaire (39) à l'embout excentré (28) de faible excentricité, la bague intérieure du palier de roulement (38) entourant l'embout excentré (26) avec du jeu radial.

9. Ponceuse à main selon la revendication 7.
**caractérisée en ce que**
le plateau de ponçage (34) porte des pièces de couplage notamment des éléments oscillants élastiques (36) fixés sur le côté du plateau de ponçage (34) tourné vers le boîtier (12) de la ponceuse à main et qui évite et notamment limite la rotation du plateau de ponçage (34).

10. Ponceuse à main selon l'une quelconque des revendications précédentes,
**caractérisée en ce qu'**
un embout excentré (26) est muni d'un perçage excentré à la place d'un autre embout excentré (28) et l'excentricité du perçage est la même que celle de l'autre embout.

11. Ponceuse à main selon l'une quelconque des revendications précédentes,
**caractérisée en ce que**
les embouts excentrés (26, 28) ont des diamètres différents.

12. Ponceuse à main selon l'une quelconque des revendications précédentes,
**caractérisée en ce que**
les paliers de plateau (38, 42) en position de montage du plateau de ponçage (34, 40) s'appuient contre une même surface d'appui (53) axiale du support d'excentrique.
